# FASCICULE DE BREVET EUROPEEN

(11) **EP 3 129 299 B1**
(45) Date de publication et mention de la délivrance du brevet: **18.12.2019**
(21) Numéro de dépôt: 15714525.1
(22) Date de dépôt: 10.04.2015
(51) Int. Cl.: B65D 19/16, B65D 19/38

(54) **CAISSE À PAROIS LATÉRALES ASSEMBLÉES VIA DES PIÈCES DE LIAISON, PIÈCE DE LIAISON ET PROCÉDÉ DE CONDITIONNEMENT DE MARCHANDISES**
KISTE MIT ÜBER VERBINDUNGSTEILE MONTIERTEN SEITENWÄNDEN, VERBINDUNGSTEIL UND VERFAHREN ZUM VERPACKEN VON WAREN
CRATE HAVING SIDE WALLS ASSEMBLED VIA CONNECTING PIECES, CONNECTING PIECE AND METHOD OF PACKAGING GOODS

(30) Priorité: 11.04.2014 FR 1453238
(43) Date de publication de la demande: 15.02.2017
(73) Titulaire: Renault S.A.S., 92100 Boulogne-Billancourt (FR)
(72) Inventeur: BRIEZ, Steeve, F-76410 Tourville La Riviere (FR); LACONTE, Michel, F-45160 Olivet (FR)
(86) Numéro de dépôt international: PCT/EP2015/057829
(87) Numéro de publication internationale: WO 2015/155329

(56) Documents cités:
- WO-A1-2015/071296
- DE-A1-102011 110 110
- FR-A1- 2 848 988
- FR-A1- 2 868 043
- FR-A1- 2 956 384
- FR-A1- 2 967 976
- JP-A- S50 144 574

## Description

### Domaine technique de l'invention

L'invention concerne le domaine de l'emballage.

L'invention concerne plus particulièrement une caisse comportant une embase et une pluralité de parois latérales chacune munie d'une première traverse horizontale et d'une deuxième traverse horizontale chacune munie d'un bord supérieur et d'un bord inférieur définissant au moins localement la hauteur totale de ladite première, respectivement deuxième, traverse horizontale, ladite caisse comportant une première pièce de liaison réalisant l'interface entre un couple de parois latérales adjacentes de la pluralité de parois latérales, ladite première pièce de liaison étant munie, pour chaque paroi latérale dudit couple de parois latérales adjacentes, d'un logement de réception d'une partie de la première traverse horizontale correspondante et d'un organe de retenue comportant une partie élastiquement déformable et une tête de retenue. L'invention concerne aussi une pièce de liaison particulièrement adaptée à la caisse.

### État de la technique

Une caisse comporte généralement une embase se présentant sous la forme d'une palette par exemple en bois. Des parois latérales s'étendent de l'embase de sorte à former, avec ladite embase, un contenant destiné à la réception de tout type d'objet que l'on souhaite emballer/stocker dans ladite caisse.

Lors de la réalisation d'une caisse, les parois latérales peuvent être fixées les unes aux autres par des clous et/ou cerclées de sorte à se maintenir les unes par rapport aux autres. De telles opérations sont longues et fastidieuses. De plus, le démontage d'une caisse cloutée rend plus difficile son recyclage ou son démontage.

En ce sens, il a été développé un système à base de pièces de liaison venant s'accoupler à deux parois latérales de la caisse. Le document FR2967976 divulgue une telle pièce de liaison qui comporte deux logements s'étendant dans des directions différentes et chacun destiné à loger une extrémité longitudinale d'une traverse horizontale d'une paroi latérale correspondante. La pièce de liaison comporte en outre un clip élastiquement déformable venant s'insérer dans une fente pratiquée dans une traverse horizontale d'une paroi latérale de la caisse. Ceci nécessite donc d'usiner les parois latérales avant de procéder au montage de la caisse. Cet usinage a un coût non négligeable et fragilise la structure de la caisse. D'autre part, pour démonter la caisse, il est difficile de sortir le clip sans outil.

Un système à base de pièces de liaison venant s'accoupler à deux parois latérales de la caisse, ne suffit pas à lui seul pour assurer un maintien de la caisse dans son ensemble, notamment des parois latérales avec l'embase. Pour lutter contre l'arrachement des parois hors de l'embase, il est nécessaire d'effectuer un cerclage, coûteux en approvisionnement de ruban et coûteux en temps de main d'œuvre.

Le document DE102011110110 divulgue une caisse selon le préambule de la revendication 1, la caisse comportant une pièce de liaison dans laquelle la paroi transversale présente des éléments de jonction sous forme de clous ou de vis enfoncés parallèlement aux plans des parois latérales. Des efforts importants appliqués aux parois latérales comme on peut en rencontrer dans le stockage et le transport industriel, peuvent alors arracher les éléments de liaison et provoquer une désolidarisation de l'embase contre laquelle le cerclage reste fortement conseillé pour s'en prémunir.

### Objet de l'invention

Le but de la présente invention est de proposer une solution qui remédie aux inconvénients listés ci-dessus.

On tend vers ce but grâce à une caisse selon la revendication 1, une pièce de liaison selon la revendication 6, et un procédé selon la revendication 12. En particulier, ladite première pièce de liaison comporte au moins une butée destinée à venir en contact avec au moins une face latérale d'une embase de la caisse de façon à permettre un maintien de la paroi latérale par rapport à l'embase, et une cloison de séparation en extrémité proximale commune de chaque logement.

Avantageusement, ladite butée est fixée sur ladite au moins une face latérale de l'embase au moyen de tiges pénétrantes dans ladite au moins une face latérale.

Particulièrement dans une configuration d'assemblage de ladite caisse, pour chaque paroi latérale dudit couple de parois latérales adjacentes, les bords inférieur et supérieur de la première traverse horizontale correspondante sont, au moins en partie, en regard, et de préférence en contact, l'un avec le fond du logement correspondant de la première pièce de liaison, et l'autre avec la tête de retenue correspondante de la première pièce de liaison.

Préférentiellement, ladite première pièce de liaison réalise l'interface avec une embase de la caisse, chaque première traverse horizontale étant une traverse inférieure, et elle comporte une deuxième pièce de liaison comportant, pour chaque paroi latérale dudit couple de parois latérales adjacentes, un logement de réception d'une partie de la deuxième traverse horizontale correspondante, formant une traverse horizontale supérieure, et un organe de retenue comportant une partie élastiquement déformable et une tête de retenue, et dans la configuration d'assemblage de ladite caisse, pour chaque paroi latérale dudit couple de parois latérales adjacentes, les bords inférieur et supérieur de la deuxième traverse horizontale de la paroi latérale concernée sont, au moins en partie, en regard, et de préférence en contact, l'un avec le fond du logement correspondant de la deuxième pièce de liaison et l'autre avec la tête de retenue de la deuxième pièce de liaison.

La caisse peut comporter une pluralité de couples de parois latérales adjacentes, chaque couple coopérant avec une première pièce de liaison correspondante et une deuxième pièce de liaison correspondante.

De préférence, la deuxième pièce de liaison présente une forme différente de la première pièce de liaison.

Par exemple, chaque logement de la deuxième pièce de liaison comporte deux faces internes latérales disposées en regard et dont l'entretoisement correspond sensiblement à l'épaisseur de la deuxième traverse horizontale logée dans ledit logement.

Par exemple, chaque logement de la deuxième pièce de liaison comporte une face interne additionnelle dont l'entretoisement avec l'une des deux faces internes latérales permet le logement d'une partie de la deuxième traverse horizontale correspondante ainsi qu'une partie d'un montant vertical monté sur ladite deuxième traverse horizontale correspondante.

La pièce de liaison comporte un socle muni d'une face supérieure au niveau de laquelle sont situés les deux logements destinés à coopérer avec deux parois latérales de ladite caisse, et d'une face inférieure, ladite pièce comportant deux butées s'étendant depuis la face inférieure et incluses dans des plans différents, lesdites deux butées étant destinées à venir en contact avec deux faces latérales adjacentes de l'embase de la caisse.

La pièce de liaison comporte deux logements s'étendant dans des directions différentes, chaque logement étant adapté pour recevoir une paroi latérale correspondante d'une caisse avec laquelle ladite pièce de liaison est apte à être assemblée, ladite pièce comportant, au niveau de chaque logement, un organe de retenue muni d'une partie élastiquement déformable et d'une tête de retenue. Avantageusement, la tête de retenue comporte une forme pénétrante configurée de sorte à venir en frottement le long de la paroi latérale lors de l'insertion de la paroi latérale dans le logement pour permettre la déformation de ladite partie élastiquement déformable.

Les deux logements comportent chacun une première extrémité et une deuxième extrémité, les premières extrémités étant proximales et les deuxièmes extrémités étant distales. Chaque organe de retenue est agencé au niveau d'une deuxième extrémité correspondante.

De préférence, la pièce est réalisée en matière plastique.

Le procédé de conditionnement de marchandises comprend des étapes consistant à :
- approvisionner une pluralité de parois latérales chacune munie d'une première traverse horizontale et d'une deuxième traverse horizontale chacune munie d'un bord supérieur et d'un bord inférieur définissant au moins localement une hauteur totale de ladite première, respectivement deuxième, traverse horizontale,
- approvisionner une embase comportant une pluralité de premières pièces de liaison réalisant l'interface entre un couple de parois latérales adjacentes de la pluralité de parois latérales, chaque première pièce de liaison étant munie, pour chaque paroi latérale dudit couple de parois latérales adjacentes, d'un logement de réception d'une partie de la première traverse horizontale correspondante et d'un organe de retenue comportant une partie élastiquement déformable et une tête de retenue, au moins une première pièce de liaison comporte au moins une butée qui vient en contact avec au moins une face latérale de l'embase de façon à permettre un maintien de paroi latérale par rapport à l'embase,
- enfoncer un couple de parois latérales adjacentes de la pluralité de parois latérales dans l'une des pièces de liaison,
- disposer les marchandises sur l'embase,
- enfoncer les autres parois latérales dans les autres pièces de liaison pour réaliser une caisse de conditionnement desdites marchandises.

Avantageusement dans le procédé, ladite butée est préalablement fixée sur au moins une face latérale de l'embase au moyen de tiges pénétrantes dans au moins une face latérale.

Particulièrement, le procédé comprend une étape consistant à enfoncer une deuxième pièce de liaison sur au moins un couple de parois latérales adjacentes de la pluralité de parois latérales.

### Description sommaire des dessins

D'autres avantages et caractéristiques ressortiront plus clairement de la description qui va suivre de modes particuliers de réalisation de l'invention donnés à titre d'exemples non limitatifs et représentés sur les dessins annexés, dans lesquels :
- la figure 1 est une vue en perspective d'une caisse selon un mode d'exécution de l'invention dans une configuration d'assemblage de la caisse,
- la figure 2 est une vue éclatée de la figure 1,
- la figure 3 est une vue latérale de la caisse de la figure 1 dans le plan X-Z,
- les figures 4a et 4c illustrent une pièce de liaison préférentiellement destinée à être agencée dans une partie inférieure de la caisse,
- la figure 4b illustre une vue par transparence de la pièce de la figure 4a,
- la figure 5 illustre une pièce de liaison préférentiellement destinée à être agencée dans une partie supérieure de la caisse,
- la figure 6 illustre une variante de la pièce de la figure 5,
- la figure 7 illustre une autre vue d'une pièce selon l'une des figures 5 ou 6.

### Description de modes préférentiels de l'invention

Les pièces de liaison de la caisse décrite ci-après sont conformées de telle sorte qu'une traverse horizontale d'une paroi latérale soit disposée selon la totalité de sa hauteur au niveau de la pièce de liaison entre le fond d'un logement correspondant et une tête de retenue d'un organe de retenue comportant une partie élastiquement déformable.

Le référentiel XYZ illustré aux différentes figures correspond au référentiel de la caisse et permet de visualiser le positionnement des différentes pièces constituant la caisse dans ce référentiel. Ainsi, l'axe Z correspond à un axe vertical et les axes XY définissent un plan horizontal.

Selon un mode d'exécution illustré aux figures 1 à 3, la caisse 1 comporte une pluralité de parois latérales 2a, 2b, 2c, 2d. Chaque paroi latérale est munie, de préférence, d'au moins deux montants verticaux 3a, 3b, d'une première traverse horizontale 4a et d'une deuxième traverse horizontale 4b chacune munie d'un bord supérieur 5a et d'un bord inférieur 5b définissant au moins localement la hauteur totale H de ladite première 4a, respectivement deuxième 4b, traverse horizontale. Cette hauteur H (figure 2) est préférentiellement selon la direction de l'axe longitudinal A1 des montants verticaux 3a, 3b. Par traverse horizontale, on entend une traverse sensiblement parallèle à l'axe X ou Y ou incluse dans un plan parallèle au plan XY. En outre, la caisse 1 comporte une première pièce de liaison 6 réalisant l'interface entre un couple de parois 2c, 2d latérales adjacentes de la pluralité de parois latérales, ladite première pièce de liaison 6 étant munie, pour chaque paroi latérale dudit couple de parois latérales adjacentes 2c, 2d, d'un logement de réception 7 (figures 4a, 4b) d'une partie de la première traverse horizontale 4a correspondante (celle appartenant à la paroi latérale correspondante dudit couple) et d'un organe de retenue 8 comportant une partie élastiquement déformable 9 et une tête de retenue 10. Dans une configuration d'assemblage de ladite caisse 1 (figures 1 et 3), pour chaque paroi latérale dudit couple de parois latérales adjacentes 2c, 2d, les bords inférieur et supérieur 5a, 5b de la première traverse horizontale 4a correspondante sont, au moins en partie, en regard, et préférentiellement en contact, l'un avec le fond du logement correspondant de la première pièce de liaison, et l'autre avec la tête de retenue 10 correspondante de la première pièce de liaison 6. De préférence, même lorsqu'il y a contact, il peut toujours rester un jeu résiduel mais négligeable.

Préférentiellement, la première pièce de liaison 6 est une pièce de liaison d'angle, c'est-à-dire que les deux parois latérales du couple de parois latérales adjacentes sont incluses respectivement dans des plans sécants en configuration d'assemblage de la caisse.

La partie élastiquement déformable 9 de l'organe de retenue 8 permet un assemblage simple, manuel et efficace par principe d'emboitement avec déformation de l'organe de retenue 8 au cours de l'assemblage et le retour à la position naturelle de l'organe de retenue 8 en configuration assemblée d'une pièce de liaison 6 avec la paroi latérale concernée.

Par « en regard », on entend qu'il peut exister un jeu fonctionnel entre le bord (supérieur ou inférieur) en regard du fond du logement et/ou le bord (supérieur ou inférieur) en regard de la tête de retenue.

Préférentiellement, le contact est tel que les bords inférieur et supérieur 5a, 5b de la première traverse horizontale 4a correspondante sont, au moins en partie, enserrés entre le fond du logement 7 correspondant de la première pièce de liaison 6 et la tête de retenue 10 correspondante de la première pièce de liaison 6.

Cet assemblage ne nécessite pas de former de fentes au préalable dans la traverse horizontale correspondante comme dans l'art antérieur. En outre, la coopération de la tête de retenue avec un bord (qu'il soit supérieur ou inférieur) de la traverse horizontale considérée permet de faciliter sa préhension pour le désengager de son regard avec ledit bord via une force exercée de sorte à déformer ladite partie élastiquement déformable et ainsi faciliter le démontage de la caisse.

Ainsi, de préférence, la tête de retenue 10 présente une forme préhensible et/ou une ouverture permettant le passage d'un outil tel un crochet. Sur la figure 4a, la tête de retenue 10 présente une première face 11 destinée à venir en regard d'un bord supérieur ou inférieur correspondant, et une deuxième face 12 dans un plan oblique par rapport au fond 13 du logement 7 et présentant une interface avec ladite première face 11.

De manière générale, la partie élastiquement déformable 9 est formée dans le prolongement d'une cloison latérale 14 du logement 7. La cloison latérale 14 est celle disposée au niveau de l'extérieur de la caisse 1 dans la configuration d'assemblage, ceci permettant une meilleure accessibilité pour vérifier le montage ou procéder au démontage de la caisse 1.

En outre, à l'opposé de l'interface commune entre les première et deuxième faces 11, 12, chacune d'entre elle présente une interface avec la partie élastiquement déformable 9. Cette forme spécifique permet d'une part une bonne préhension, et d'autre part de faciliter la déformation de l'organe de retenue 8.

Autrement dit, il en résulte de manière plus générale que la pièce de liaison 6 comporte deux logements 7 s'étendant dans des directions différentes, chaque logement 7 étant adapté pour recevoir une paroi latérale correspondante d'une caisse avec laquelle ladite pièce de liaison 6 est apte à être assemblée, ladite pièce comportant, au niveau de chaque logement 7, un organe de retenue 8 comportant une partie élastiquement déformable 9 et une tête de retenue 10. Ladite tête de retenue 10 comporte une forme pénétrante configurée de sorte à venir en frottement le long de la paroi latérale lors de l'insertion de ladite paroi latérale dans le logement 7 pour permettre la déformation de ladite partie élastiquement déformable 9. Par ailleurs, la forme pénétrante 12 est aussi telle que lorsque la paroi latérale est engagée avec le fond 13 du logement 7, la partie élastiquement déformable 9 revient à sa position naturelle et le fond du logement 7 et la tête de retenue coopèrent au maintien, selon Z de ladite paroi latérale. Ladite forme pénétrante 12 est alors, dans le cadre de l'exemple particulier décrit ci-dessus, délimitée au moins en partie par la deuxième face oblique 12. On comprend de ce qui a été dit ci-dessus que l'organe de retenue 8 est agencé, de telle manière à maintenir une traverse horizontale d'une paroi de la caisse entre le fond du logement correspondant et la tête de retenue correspondante.

Ladite première pièce de liaison 6 réalise l'interface avec une embase 15 (figures 1 à 3) de la caisse 1 et chaque première traverse horizontale 4a est une traverse inférieure. De plus, dans une réalisation particulière, la caisse 1 comporte une deuxième pièce de liaison 16 (figures 1, 2, 5, 6) comportant, pour chaque paroi latérale dudit couple de parois latérales adjacentes (2c, 2d), un logement de réception 17 d'une partie de la deuxième traverse horizontale correspondante, formant une traverse horizontale supérieure, et un organe de retenue 18 comportant une partie élastiquement déformable 19 et une tête de retenue 20. Dans la configuration d'assemblage de ladite caisse 1, pour chaque paroi latérale dudit couple de parois latérales adjacentes 2c, 2d, les bords inférieur et supérieur de la deuxième traverse horizontale 4b de la paroi latérale concernée sont, au moins en partie, en regard, et de préférence, en contact, l'un avec le fond 21 du logement 17 correspondant de la deuxième pièce de liaison 16 et l'autre avec la tête de retenue 20 de la deuxième pièce de liaison 16.

En fait, pour un même couple de parois latérales adjacentes 2c, 2d, les deux parois latérales 2c, 2d dudit couple sont reliées par une première pièce de liaison 6 placée en partie inférieure de la caisse 1 et par une deuxième pièce de liaison 16 placée en partie supérieure de la caisse 1 et à l'aplomb (selon Z) de la première pièce de liaison 6. Dès lors, la première pièce de liaison 6 participe au maintien d'une traverse inférieure de l'une des parois latérales dudit couple et au maintien d'une traverse inférieure de l'autre des parois latérales dudit couple. Par analogie, la deuxième pièce de liaison 16 participe au maintien d'une traverse supérieure de l'une des parois latérales dudit couple et au maintien d'une traverse supérieure de l'autre des parois latérales dudit couple.

Selon une réalisation particulière, la caisse 1 est destinée à former un contenant parallélépipédique. Pour cela, elle comporte quatre parois latérales, quatre premières pièces de liaison 6 et quatre deuxièmes pièces de liaison 16. Bien entendu, ceci n'est pas limitatif, et l'agencement des parois latérales peut aussi être tel que la section de la caisse au niveau des parois latérales dans un plan perpendiculaire à l'axe des montants verticaux puisse adopter la forme de tout type de polygone. Autrement dit, la caisse peut comporter une pluralité de couples de parois latérales adjacentes 2a, 2b, 2c, 2d, chaque couple coopérant avec une première pièce de liaison 6 correspondante et une deuxième pièce de liaison 16 correspondante (dès lors, chaque paroi latérale de la caisse coopère avec deux premières pièces de liaison et deux deuxièmes pièces de liaison 16).

Selon une réalisation, la deuxième pièce de liaison 16 présente une forme différente de la première pièce de liaison 6. Ceci permet notamment de faciliter l'assemblage de la caisse en permettant une identification visuelle plus rapide.

Selon une réalisation particulière de la deuxième pièce de liaison 16 (figure 5), chaque logement 17 de la deuxième pièce de liaison 16 comporte deux faces internes 22a, 22b latérales disposées en regard dont l'entretoisement E1 correspond sensiblement à l'épaisseur de la deuxième traverse horizontale logée dans ledit logement 17 de la deuxième pièce de liaison 16. Par «sensiblement à l'épaisseur», on entend que l'entretoisement est tel soit qu'il permet de brider la deuxième traverse entre les deux faces internes, soit qu'il autorise un jeu fonctionnel. En particulier, chaque logement de la deuxième pièce 16 comporte une face interne additionnelle 22c dont l'entretoisement avec l'une des deux faces internes latérales 22a permet le logement d'une partie de la deuxième traverse horizontale correspondante ainsi qu'une partie d'un montant vertical monté sur ladite deuxième traverse horizontale correspondante.

Les enseignements de la réalisation particulière de la deuxième pièce de liaison 16 décrits dans le paragraphe précédent peuvent aussi être appliqués à la première pièce de liaison 6 comme l'illustre la figure 4a.

Les deux logements 7 de la première pièce 6 présentent chacun une extrémité séparée de l'autre logement de la première pièce par une cloison de séparation 23 (figure 4a). Cette cloison de séparation peut être formée par des surfaces d'un tube de section rectangulaire ou carrée agencé dans l'angle de la pièce de liaison 6, à la frontière entre les deux logements 7. Ceci permet de garantir un meilleur maintien des éléments et de garantir le parallélisme des parois de la caisse.

Dans le cadre de la deuxième pièce 16, les deux logements 17 (figures 5 et 6) présentent chacun deux extrémités opposées ouverte selon l'axe longitudinal de la traverse horizontale à loger (axe X ou Y sur l'exemple particulier des figures). Autrement dit, dans la configuration d'assemblage, la traverse horizontale logée dans ledit logement 17 dépasse de part et d'autre dudit logement 17 selon l'axe longitudinal de ladite traverse horizontale logée. Ceci permet d'utiliser moins de matière et donc de réduire les coûts de fabrication.

Selon une réalisation particulière de la deuxième pièce 16 (figure 6), chaque logement 17 associé ne présente pas d'empreinte permettant la réception d'un montant vertical. Dans cette réalisation, chaque logement 17 comporte uniquement deux faces opposées internes 22a, 22b reliées par un fond 21 réalisant l'entretoisement desdites faces internes 22a, 22b.

Selon un perfectionnement de la deuxième pièce de liaison 16 (figure 7), elle comporte des moyens favorisant son positionnement et/ou son accroche à l'embase 15 d'une autre caisse 1 venant se superposer sur une première caisse comportant ladite deuxième pièce de liaison 16. Autrement dit, la deuxième pièce 16 peut comporter (figure 7) un socle 24 muni d'une première face 24a portant les logements 17, cette première face 24a comprenant des zones formant le fond 21 des logements 17, et d'une deuxième face 24b (opposée à la première face) et comprenant des éléments d'adhérence 25. Les éléments d'adhérence 25 peuvent être formés par des pointes destinées à pénétrer dans une embase. Selon une autre formulation, la deuxième pièce comporte un socle 24 muni d'une face inférieure 24a au niveau de laquelle sont situés les deux logements 17 destinés à coopérer avec deux parois latérales de ladite caisse 1 et d'une face supérieure 24b. Préférentiellement, la face supérieure 24b comporte des éléments d'adhérence 25 à une face inférieure d'une embase 15 d'une caisse additionnelle empilée sur ladite caisse.

En outre, la première pièce de liaison 6 comporte des éléments de guidage ou butées 26 (figures 4a et 4b) destinés à venir épouser une partie d'un bord de l'embase 15 pour le positionnement. Selon un perfectionnement, la première pièce de liaison 6 comporte deux butées 26 s'étendant de la face inférieure de la pièce 6 et incluses dans des plans différents, lesdites deux butées 26 étant destinées à venir en contact avec deux faces latérales adjacentes de l'embase 15 de la caisse. Autrement dit, la première pièce 6 peut comporter un socle muni d'une face supérieure au niveau de laquelle sont situés les deux logements destinés à coopérer avec deux parois latérales de ladite caisse, et d'une face inférieure, ladite pièce comportant deux butées 26 s'étendant de la face inférieure ou au-delà de la face inférieure et incluses dans des plans différents, lesdites deux butées 26 étant destinées à venir en contact avec deux faces latérales adjacentes de l'embase 15 de la caisse 1.

Lorsque, pour chaque paroi latérale de la caisse, chaque extrémité longitudinale de chaque traverse horizontale inférieure est logée dans un logement correspondant d'une pièce de liaison correspondante du type à élément de guidage tel que décrit ci-dessus, cela permet en outre un maintien mutuel des parois latérales par rapport à l'embase 15 de la caisse 1.

Sur la figure 4b, on note qu'au moins une des butées 26 peut avoir une partie 36 suffisamment élargie pour renforcer le maintien mutuel des parois latérales par rapport à l'embase 15 de la caisse 1. Ainsi, une butée peut comprendre une partie élargie 36, par exemple au niveau de l'angle de la pièce de liaison, puis une partie de plus faible hauteur s'étendant jusqu'à l'extrémité du fond 13 de la pièce. Avantageusement pour les conditionnements envisagés plus loin, la partie élargie comprend une hauteur (selon la direction z) d'au moins 2 cm, voire 3 cm, sous la surface inférieure du fond 13 de la pièce, et/ou une longueur d'au moins 5 cm (selon une direction x et/ou y). Les butées 26 peuvent être identiques sur les deux directions (x et y) de la pièce de liaison, ou différentes.

La forme biseauté de la partie pénétrante 12, descendante de l'extérieur vers l'intérieur de la caisse, permet d'écarter celle-ci vers l'extérieur par simple pression du doigt sans avoir à utiliser d'outil.

De manière générale, comme visible aux figures 4, 5 et 6, les deux logements 7, 17 d'une pièce de liaison (que cela soit la première ou la deuxième) comportent chacun une première extrémité et une deuxième extrémité, les premières extrémités étant proximales (et séparées par une cloison 23 comme illustré dans l'exemple à la figure 4a ou communicant l'une avec l'autre comme dans l'exemple de la figure 5) et les deuxièmes extrémités étant distales. Chaque organe de retenue 8, 18 est agencé au niveau d'une deuxième extrémité correspondante.

Sur la figure 4c, on voit que la butée 26 de la pièce de liaison 6 vient en contact avec chacune des faces latérales d'un coin de l'embase 15 sur une surface assez large pour permettre un maintien de la pièce de liaison 6 et par conséquent des parois latérales par rapport à l'embase 15 de la caisse 1.

Cet agencement est particulièrement adapté au procédé de conditionnement de marchandises qui comprend les étapes expliquée à présent.

Une première étape consiste à approvisionner une pluralité de parois latérales 2a, 2b, 2c, 2d chacune munie d'une première traverse horizontale 4a et d'une deuxième traverse horizontale 4b chacune munie d'un bord supérieur 5a et d'un bord inférieur 5b définissant au moins localement une hauteur totale H de ladite première, respectivement deuxième, traverse horizontale.

Une deuxième étape consiste à approvisionner une embase 15, typiquement une palette, comportant une pluralité de premières pièces de liaison 6 pour réaliser l'interface entre un couple de parois latérales adjacentes 2c, 2d de la pluralité de parois latérales, chaque première pièce de liaison 6 étant munie, pour chaque paroi latérale du couple de parois latérales adjacentes 2c, 2d, d'un logement 7 de réception d'une partie de la première traverse horizontale correspondante et d'un organe de retenue 8 comportant une partie élastiquement déformable 9 et une tête de retenue 10. Au moins une première pièce de liaison 6 comporte la butée 26 qui vient en contact avec au moins une face latérale, et de préférence avec deux faces latérales adjacentes, de l'embase 15.

Avantageusement, la butée 26 est préalablement fixée sur au moins une face latérale, et de préférence avec deux faces latérales adjacentes, de l'embase 15, au moyen de tiges pénétrantes dans la ou les faces latérales. A titre illustratif, les tiges pénétrantes peuvent être des vis, des clous, voire des rivets. Elles peuvent notamment être réalisées par des agrafes du type de celles couramment utilisées dans le domaine de l'emballage, préférées pour leur facilité de mise en œuvre.

Les deux premières étapes peuvent être exécutées simultanément en une même étape au cours de laquelle on approvisionne un kit comprenant l'embase prééquipée des pièces de liaison inférieures, les parois latérales et des pièces de liaisons supérieures.

Une troisième étape consiste à enfoncer un couple de parois latérales adjacentes 2c, 2d de la pluralité de parois latérales dans l'une des pièces de liaison 6 préalablement fixée sur l'embase 15. L'organe de retenue 8 d'une part et la butée 26 d'autre part, permettent alors un maintien des parois latérales par rapport à l'embase 15.

On notera que la butée 26 contribue au maintien des parois latérales sans être nécessairement traversées par des tiges de clous, de vis ou d'agrafes. Par exemple, dans une alternative de mise en œuvre dans laquelle c'est le fond 13 qui est fixé d'une manière ou d'une autre à l'embase 15, l'appui de la butée 26 contre la face latérale de l'embase, évite un arrachement de la pièce de liaison 6 lorsqu'une force est exercée contre la paroi latérale correspondante, de l'intérieur vers l'extérieur. Les tiges pénétrantes dans la butée 26 selon un axe perpendiculaire au plan de la paroi, génère un effet supplémentaire qui est celui de s'opposer à un arrachement provoqué par une force selon un axe perpendiculaire au plan de l'embase 15.

Une quatrième étape consiste à disposer les marchandises sur l'embase 15. Cette façon de procéder est particulièrement bien adaptée au conditionnement de marchandises lourdes telles que des moteurs et/ou des sous-ensembles de carosserie de véhicule. Le couple de parois latérales enfoncées à l'étape précédente dans la pièce de liaison 6, donne un repère à l'opérateur humain pour disposer latéralement les marchandises sur l'embase 15. La solidarisation de la pièce de liaison 6 avec l'embase 15, particulièrement étudiée comme vu ci-dessus, assure le maintien des parois latérales, même en cas de frôlement d'une marchandise lors de sa mise en place.

Une cinquième étape consiste à enfoncer les autres parois latérales 2a, 2b dans les autres pièces de liaison 6 pour réaliser la caisse 1 de conditionnement des marchandises.

Une sixième étape consiste à enfoncer une deuxième pièce de liaison 16 sur au moins un couple de parois latérales adjacentes 2c, 2d de la pluralité de parois latérales. Il est possible de réaliser la sixième étape en deux temps. Dans un premier temps, on peut mettre la deuxième pièce de liaison 16 sur le haut des parois latérales adjacentes 2c, 2d, avant de disposer les marchandises sur l'embase 15, de manière à renforcer la cohésion des parois latérales pendant la mise en place des marchandises. Dans un deuxième temps, on peut mettre d'autres deuxièmes pièces de liaison 16 sur le haut de l'ensemble des parois latérales adjacentes 2a, 2b, 2c, 2d, après avoir disposé les marchandises sur l'embase 15, de manière à achever la réalisation de la caisse 1 en renforçant la cohésion des parois latérales. On peut aussi mettre un couvercle sur le haut des parois latérales en début de ce deuxième temps.

Tout ce qui a été dit en combinaison de la pièce de liaison 6, 16 peut s'appliquer à la caisse 1 lorsqu'elle comporte une telle pièce 6, 16. De manière analogue, tout ce qui a été dit sur la pièce de liaison 6, 16 dans le cadre de la caisse 1 peut aussi s'appliquer dans le cadre de la pièce 6, 16 de liaison prise isolément.

De manière préférentielle, les pièces de liaison sont réalisées en plastique (par exemple le polypropylène). L'utilisation de matière plastique évite de se couper le doigt lors d'un appui sur la partie pénétrante 12 pour démonter la caisse. D'autres matières sont aussi envisageables comme le métal, le bois, etc.

Les parois latérales, et le cas échéant l'embase, sont préférentiellement en bois.

## Revendications

1. Caisse (1) comportant une embase (15) et une pluralité de parois latérales (2a, 2b, 2c, 2d) chacune munie d'une première traverse horizontale (4a) et d'une deuxième traverse horizontale (4b) chacune munie d'un bord supérieur (5a) et d'un bord inférieur (5b) définissant au moins localement la hauteur totale (H) de ladite première, respectivement deuxième, traverse horizontale, ladite caisse (1) comportant une première pièce de liaison (6) réalisant l'interface entre un couple de parois latérales adjacentes (2c, 2d) de la pluralité de parois latérales et l'embase (15), ladite première pièce de liaison (6) étant munie, pour chaque paroi latérale dudit couple de parois latérales adjacentes (2c, 2d), d'un logement (7) de réception d'une partie de la première traverse horizontale correspondante, ladite première pièce de liaison (6) comportant, au niveau de chaque logement (7), une cloison latérale (14) extérieure et un organe de retenue (8) comportant une partie élastiquement déformable (9) et une tête de retenue (10), les deux logements (7) comportant chacun une première extrémité et une deuxième extrémité, les premières extrémités étant proximales et les deuxièmes extrémités étant distales, la partie élastiquement déformable étant formée en extrémité distale dans le prolongement de la cloison latérale (14) extérieure, **caractérisée en ce que** ladite première pièce de liaison (6) comporte au moins une butée (26) destinée à venir en contact avec au moins une face latérale de l'embase (15), et une cloison de séparation (23) en extrémité proximale commune de chaque logement (7).

2. Caisse selon la revendication précédente, **caractérisée en ce que** ladite butée (26) est fixée sur ladite au moins une face latérale de l'embase (15) au moyen de tiges pénétrantes dans ladite au moins une face latérale, de façon à permettre un maintien de la paroi latérale par rapport à l'embase (15) de la caisse (1).

3. Caisse selon l'une des revendications précédentes, **caractérisée en ce que** la tête de retenue (10) présente une première face (11) destinée à venir en regard d'un bord supérieur ou inférieur de traverse horizontale, et une deuxième face (12) dans un plan oblique par rapport à un fond (13) du logement (7) et présentant une interface avec ladite première face (11) de sorte que, dans une configuration d'assemblage de ladite caisse (1), pour chaque paroi latérale dudit couple de parois latérales (2c, 2d) adjacentes, les bords inférieur et supérieur (5a, 5b) de la première traverse horizontale correspondante sont, au moins en partie, en regard, et de préférence en contact, l'un avec le fond (13) du logement correspondant de la première pièce de liaison (6), et l'autre avec la tête de retenue (10) correspondante de la première pièce de liaison (6).

4. Caisse selon l'une des revendications précédentes, **caractérisée** ce que ladite première pièce de liaison (6) réalise l'interface avec l'embase (15) de la caisse, chaque première traverse horizontale (4a) étant une traverse inférieure, et en ce qu'elle comporte une deuxième pièce de liaison (16) comportant, pour chaque paroi latérale dudit couple de parois latérales adjacentes (2c, 2d), un logement de réception (17) d'une partie de la deuxième traverse horizontale correspondante, formant une traverse horizontale supérieure, et un organe de retenue (18) comportant une partie élastiquement déformable (19) et une tête de retenue (20), et en ce que dans la configuration d'assemblage de ladite caisse (1), pour chaque paroi latérale dudit couple de parois latérales adjacentes (2c, 2d), les bords inférieur et supérieur de la deuxième traverse horizontale de la paroi latérale concernée sont, au moins en partie, en regard, et de préférence en contact, l'un avec un fond (21) du logement (17) correspondant de la deuxième pièce de liaison (16) et l'autre avec la tête de retenue (20) de la deuxième pièce de liaison (16).

5. Caisse selon la revendication 4, **caractérisée en ce qu'**elle comporte une pluralité de couples de parois latérales adjacentes (2a, 2b, 2c, 2d), chaque couple coopérant avec une première pièce de liaison (6) correspondante et une deuxième pièce de liaison (16) correspondante.

6. Caisse selon l'une des revendications 4 ou 5, **caractérisée en ce que** la deuxième pièce de liaison (16) présente une forme différente de la première pièce de liaison (6).

7. Caisse selon l'une des revendications 4 à 6, **caractérisée en ce que** chaque logement (17) de la deuxième pièce de liaison (16) comporte deux faces internes latérales (22a, 22b) disposées en regard et dont l'entretoisement (E1) correspond sensiblement à l'épaisseur de la deuxième traverse horizontale logée dans ledit logement (17).

8. Caisse selon la revendication précédente, **caractérisée en ce que** chaque logement (17) de la deuxième pièce de liaison (16) comporte une face interne additionnelle (22c) dont l'entretoisement (E2) avec l'une des deux faces internes latérales (22a) permet le logement d'une partie de la deuxième traverse horizontale correspondante ainsi qu'une partie d'un montant vertical monté sur ladite deuxième traverse horizontale correspondante.

9. Pièce de liaison (6) destinée à être agencée dans une partie inférieure d'une caisse comportant deux logements (7) s'étendant dans des directions différentes pour coopérer avec deux parois latérales adjacentes et une embase de la caisse, chaque logement étant adapté pour recevoir une traverse horizontale de paroi latérale correspondante de ladite caisse avec laquelle ladite pièce de liaison est apte à être assemblée, ladite pièce comportant, au niveau de chaque logement (7), une cloison latérale (14) extérieure et un organe de retenue (8) muni d'une partie élastiquement déformable (9) et d'une tête de retenue (10), ladite pièce de liaison comportant un socle muni d'une face supérieure au niveau de laquelle sont situés les deux logements présentant chacun une première extrémité et une deuxième extrémité, les premières extrémités étant proximales et les deuxièmes extrémités étant distales, la partie élastiquement déformable (9) étant formée en l'extrémité distale de chaque logement (7) en prolongement de la cloison latérale (14) extérieure, et d'une face inférieure, **caractérisée en ce que** ladite pièce de liaison (6) comporte deux butées (26) s'étendant de la face inférieure et incluses dans des plans différents, lesdites deux butées (26) étant destinées à venir en contact avec deux faces latérales adjacentes de l'embase de la caisse, et **en ce que** l'extrémité proximale de chaque logement (7) est séparée de l'autre logement (7) par une cloison de séparation (23).

10. Pièce de liaison (6) selon la revendication précédente, **caractérisée en ce que** la tête de retenue (10) présente une première face (11) destinée à venir en regard d'un bord de traverse horizontale, et une deuxième face (12) dans un plan oblique par rapport à un fond du logement (7) et présentant une interface avec ladite première face (11), délimitant une forme pénétrante ainsi configurée de sorte à venir en frottement le long de la paroi latérale lors de l'insertion de la paroi latérale dans le logement (7) pour permettre la déformation de ladite partie élastiquement déformable (9).

11. Pièce (6) selon l'une des revendications 9 à 10, **caractérisée en ce qu'**elle est réalisée en matière plastique.

12. Procédé de conditionnement de marchandises, comprenant des étapes consistant à :
- approvisionner une pluralité de parois latérales (2a, 2b, 2c, 2d) chacune munie d'une première traverse horizontale (4a) et d'une deuxième traverse horizontale (4b) chacune munie d'un bord supérieur (5a) et d'un bord inférieur (5b) définissant au moins localement une hauteur totale (H) de ladite première, respectivement deuxième, traverse horizontale,
- approvisionner une embase (15) comportant une pluralité de premières pièces de liaison (6) réalisant l'interface entre un couple de parois latérales adjacentes (2c, 2d) de la pluralité de parois latérales, chaque première pièce de liaison (6) étant munie, pour chaque paroi latérale dudit couple de parois latérales adjacentes (2c, 2d), d'un logement (7) de réception d'une partie de la première traverse horizontale correspondante, et comportant, au niveau de chaque logement (7), une cloison latérale (14) extérieure, les deux logements (7) comportant chacun une première extrémité et une deuxième extrémité, les premières extrémités étant proximales et les deuxièmes extrémités étant distales, chaque pièce de liaison (6) étant munie d'une cloison de séparation (23) en extrémité proximale commune à deux logements, et d'un organe de retenue (8) comportant une partie élastiquement déformable (9) formée en extrémité distale dans le prolongement de la cloison latérale (14) extérieure et une tête de retenue (10), au moins une première pièce de liaison (6) comportant au moins une butée (26) qui vient en contact avec au moins une face latérale de l'embase (15) de façon à permettre un maintien de paroi latérale par rapport à l'embase (15),
- enfoncer un couple de parois latérales adjacentes (2c, 2d) de la pluralité de parois latérales dans l'une des pièces de liaison (6),
- disposer les marchandises sur l'embase (15),
- enfoncer les autres parois latérales (2a, 2b) dans les autres pièces de liaison (6) pour réaliser une caisse (1) de conditionnement desdites marchandises.

13. Procédé de conditionnement selon la revendication précédente, dans lequel ladite butée (26) est préalablement fixée sur au moins une face latérale de l'embase (15) au moyen de tiges pénétrantes dans au moins une face latérale.

14. Procédé selon l'une des revendications 12 ou 13, comprenant une étape consistant à enfoncer une deuxième pièce de liaison (16) sur au moins un couple de parois latérales adjacentes (2c, 2d) de la pluralité de parois latérales.

## Patentansprüche

1. Kiste (1), welche ein Unterteil (15) und mehrere Seitenwände (2a, 2b, 2c, 2d) umfasst, die jeweils mit einer ersten horizontalen Querstrebe (4a) und einer zweiten horizontalen Querstrebe (4b) versehen sind, die jeweils mit einem oberen Rand (5a) und einem unteren Rand (5b) versehen sind, die wenigstens lokal die Gesamthöhe (H) der ersten bzw. zweiten horizontalen Querstrebe definieren, wobei die Kiste (1) ein erstes Verbindungsteil (6) umfasst, das die Schnittstelle zwischen einem Paar benachbarter Seitenwände (2c, 2d) von den mehreren Seitenwänden und dem Unterteil (15) bildet, wobei das erste Verbindungsteil (6) für jede Seitenwand des Paares benachbarter Seitenwände (2c, 2d) mit einem Sitz (7) zur Aufnahme eines Teils der entsprechenden ersten horizontalen Querstrebe versehen ist, wobei das erste Verbindungsteil (6) an jedem Sitz (7) eine äußere seitliche Trennwand (14) und ein Halteorgan (8), das einen elastisch verformbaren Teil (9) und einen Haltekopf (10) aufweist, umfasst, wobei die zwei Sitze (7) jeweils ein erstes Ende und ein zweites Ende umfassen, wobei die ersten Enden proximal und die zweiten Enden distal sind, wobei der elastisch verformbare Teil am distalen Ende in der Verlängerung der äußeren seitlichen Trennwand (14) ausgebildet ist,
**dadurch gekennzeichnet, dass** das erste Verbindungsteil (6) wenigstens einen Anschlag (26), der dazu bestimmt ist, mit wenigstens einer Seitenfläche des Unterteils (15) in Kontakt zu kommen, und eine Trennwand (23) am gemeinsamen proximalen Ende jedes Sitzes (7) umfasst.

2. Kiste nach dem vorhergehenden Anspruch, **dadurch gekennzeichnet, dass** der Anschlag (26) an der wenigstens einen Seitenfläche des Unterteils (15) mithilfe von in die wenigstens eine Seitenfläche eindringenden Bolzen befestigt ist, um ein Halten der Seitenwand in Bezug auf das Unterteil (15) der Kiste (1) zu ermöglichen.

3. Kiste nach einem der vorhergehenden Ansprüche, **dadurch gekennzeichnet, dass** der Haltekopf (10) eine erste Fläche (11), die dazu bestimmt ist, in eine Position gegenüber einem oberen oder unteren Rand einer horizontalen Querstrebe zu gelangen, und eine zweite Fläche (12) in einer in Bezug auf einen Boden (13) des Sitzes (7) schräg verlaufenden Ebene, die eine Schnittstelle mit der ersten Fläche (11) besitzt, aufweist, so dass in einer Konfiguration des Zusammenbaus der Kiste (1) für jede Seitenwand des Paares benachbarter Seitenwände (2c, 2d) der untere und der obere Rand (5a, 5b) der entsprechenden ersten horizontalen Querstrebe sich wenigstens teilweise gegenüber und vorzugsweise in Kontakt mit dem Boden (13) des entsprechenden Sitzes des ersten Verbindungsteils (6) bzw. mit dem entsprechenden Haltekopf (10) des ersten Verbindungsteils (6) befinden.

4. Kiste nach einem der vorhergehenden Ansprüche, **dadurch gekennzeichnet, dass** das erste Verbindungsteil (6) die Schnittstelle mit dem Unterteil (15) der Kiste herstellt, wobei jede erste horizontale Querstrebe (4a) eine untere Querstrebe ist, und dadurch, dass sie ein zweites Verbindungsteil (16) umfasst, welches für jede Seitenwand des Paares benachbarter Seitenwände (2c, 2d) einen Sitz (17) zur Aufnahme eines Teils der entsprechenden zweiten horizontalen Querstrebe, die eine obere horizontale Querstrebe bildet, und ein Halteorgan (18), das einen elastisch verformbaren Teil (19) und einen Haltekopf (20) aufweist, umfasst, und dadurch, dass in der Konfiguration des Zusammenbaus der Kiste (1) für jede Seitenwand des Paares benachbarter Seitenwände (2c, 2d) der untere und der obere Rand der zweiten horizontalen Querstrebe der betreffenden Seitenwand sich wenigstens teilweise gegenüber und vorzugsweise in Kontakt mit einem Boden (21) des entsprechenden Sitzes (17) des zweiten Verbindungsteils (16) bzw. mit dem Haltekopf (20) des zweiten Verbindungsteils (16) befinden.

5. Kiste nach Anspruch 4, **dadurch gekennzeichnet, dass** sie mehrere Paare benachbarter Seitenwände (2a, 2b, 2c, 2d) umfasst, wobei jedes Paar mit einem entsprechenden ersten Verbindungsteil (6) und einem entsprechenden zweiten Verbindungsteil (16) zusammenwirkt.

6. Kiste nach einem der Ansprüche 4 oder 5, **dadurch gekennzeichnet, dass** das zweite Verbindungsteil (16) eine Form aufweist, die von dem ersten Verbindungsteil (6) verschieden ist.

7. Kiste nach einem der Ansprüche 4 bis 6, **dadurch gekennzeichnet, dass** jeder Sitz (17) des zweiten Verbindungsteils (16) zwei seitliche Innenflächen (22a, 22b) aufweist, die einander gegenüberliegend angeordnet sind und deren Abstand (E1) im Wesentlichen der Dicke der zweiten horizontalen Querstrebe entspricht, die in dem Sitz (17) aufgenommen ist.

8. Kiste nach dem vorhergehenden Anspruch, **dadurch gekennzeichnet, dass** jeder Sitz (17) des zweiten Verbindungsteils (16) eine zusätzliche Innenfläche (22c) aufweist, deren Abstand (E2) zu einer der zwei seitliche Innenflächen (22a) die Aufnahme eines Teils der entsprechenden zweiten horizontalen Querstrebe sowie eines Teils einer vertikalen Stütze, die an der entsprechenden zweiten horizontalen Querstrebe angebracht ist, ermöglicht.

9. Verbindungsteil (6), welches dazu bestimmt ist, in einem unteren Teil einer Kiste angeordnet zu werden, und zwei Sitze (7) umfasst, die sich in verschiedenen Richtungen erstrecken, um mit zwei benachbarten Seitenwänden und einem Unterteil der Kiste zusammenzuwirken, wobei jeder Sitz dafür ausgelegt ist, eine horizontale Querstrebe der entsprechenden Seitenwand der Kiste aufzunehmen, mit welcher das Verbindungsteil zusammenbaubar ist, wobei das Teil an jedem Sitz (7) eine äußere seitliche Trennwand (14) und ein Halteorgan (8), das mit einem elastisch verformbaren Teil (9) und einem Haltekopf (10) versehen ist, umfasst, wobei das Verbindungsteil einen Sockel umfasst, der mit einer Oberseite, an welcher sich die zwei Sitze befinden, die jeweils ein erstes Ende und ein zweites Ende aufweisen, wobei die ersten Enden proximal und die zweiten Enden distal sind, wobei der elastisch verformbare Teil (9) am distalen Ende jedes Sitzes (7) in der Verlängerung der äußeren seitlichen Trennwand (14) ausgebildet ist, und mit einer Unterseite versehen ist, **dadurch gekennzeichnet, dass** das Verbindungsteil (6) zwei Anschläge (26) umfasst, die sich von der Unterseite aus erstrecken und in verschiedenen Ebenen enthalten sind, wobei die zwei Anschläge (26) dazu bestimmt sind, mit zwei benachbarten Seitenflächen des Unterteils der Kiste in Kontakt zu kommen, und dadurch, dass das proximale Ende jedes Sitzes (7) von dem anderen Sitz (7) durch eine Trennwand (23) getrennt ist.

10. Verbindungsteil (6) nach dem vorhergehenden Anspruch, **dadurch gekennzeichnet, dass** der Haltekopf (10) eine erste Fläche (11), die dazu bestimmt ist, in eine Position gegenüber einem Rand einer horizontalen Querstrebe zu gelangen, und eine zweite Fläche (12) in einer in Bezug auf einen Boden des Sitzes (7) schräg verlaufenden Ebene, die eine Schnittstelle mit der ersten Fläche (11) besitzt, aufweist, welche eine eindringende Form begrenzen, die somit derart gestaltet ist, dass sie beim Einsetzen der Seitenwand in den Sitz (7) in Reibeingriff entlang der Seitenwand gelangt, um die Verformung des elastisch verformbaren Teils (9) zu ermöglichen.

11. Teil (6) nach einem der Ansprüche 9 bis 10, **dadurch gekennzeichnet, dass** es aus Kunststoff hergestellt ist.

12. Verfahren zum Verpacken von Waren, welches die folgenden Schritte umfasst:
- Bereitstellen mehrerer Seitenwände (2a, 2b, 2c, 2d), die jeweils mit einer ersten horizontalen Querstrebe (4a) und einer zweiten horizontalen Querstrebe (4b) versehen sind, die jeweils mit einem oberen Rand (5a) und einem unteren Rand (5b) versehen sind, die wenigstens lokal eine Gesamthöhe (H) der ersten bzw. zweiten horizontalen Querstrebe definieren,
- Bereitstellen eines Unterteils (15), das mehrere erste Verbindungsteile (6) umfasst, welche die Schnittstelle zwischen einem Paar benachbarter Seitenwände (2c, 2d) von den mehreren Seitenwänden bilden, wobei jedes erste Verbindungsteil (6) für jede Seitenwand des Paares benachbarter Seitenwände (2c, 2d) mit einem Sitz (7) zur Aufnahme eines Teils der entsprechenden ersten horizontalen Querstrebe versehen ist und an jedem Sitz (7) eine äußere seitliche Trennwand (14) umfasst, wobei die zwei Sitze (7) jeweils ein erstes Ende und ein zweites Ende umfassen, wobei die ersten Enden proximal und die zweiten Enden distal sind, wobei jedes Verbindungsteil (6) mit einer Trennwand (23) an einem proximalen Ende, das zwei Sitzen gemeinsam ist, und mit einem Halteorgan (8), das einen am distalen Ende in der Verlängerung der äußeren seitlichen Trennwand (14) ausgebildeten elastisch verformbaren Teil (9) und einen Haltekopf (10) aufweist, versehen ist, wobei wenigstens ein erstes Verbindungsteil (6) wenigstens einen Anschlag (26) aufweist, welcher mit wenigstens einer Seitenfläche des Unterteils (15) in Kontakt kommt, um ein Halten der Seitenwand in Bezug auf des Unterteil (15) zu ermöglichen,
- Einschieben eines Paares benachbarter Seitenwände (2c, 2d) von den mehreren Seitenwänden in eines der Verbindungsteile (6),
- Anordnen der Waren auf dem Unterteil (15),
- Einschieben der anderen Seitenwände (2a, 2b) in die anderen Verbindungsteile (6), um eine Kiste (1) zur Verpackung der Waren herzustellen.

13. Verfahren zum Verpacken nach dem vorhergehenden Anspruch, wobei der Anschlag (26) zuvor an wenigstens einer Seitenfläche des Unterteils (15) mithilfe von in die wenigstens eine Seitenfläche eindringenden Bolzen befestigt wird.

14. Verfahren nach einem der Ansprüche 12 oder 13, welches einen Schritt umfasst, der darin besteht, ein zweites Verbindungsteil (16) auf wenigstens ein Paar benachbarter Seitenwände (2c, 2d) von den mehreren Seitenwänden aufzuschieben.

## Claims

1. Crate (1) having a base (15) and a plurality of lateral walls (2a, 2b, 2c, 2d), each provided with a first horizontal cross member (4a) and a second horizontal cross member (4b), each provided with an upper edge (5a) and a lower edge (5b) that at least locally define the overall height (H) of said first and said second horizontal cross member, respectively, said crate (1) having a first connecting piece (6) that forms the interface between a pair of adjacent lateral walls (2c, 2d) of the plurality of lateral walls and the base (15), said first connecting piece (6) being provided, for each lateral wall of said pair of adjacent lateral walls (2c, 2d), with a housing (7) for receiving a part of the corresponding first horizontal cross member, said first connecting piece (6) having, at each housing (7), an outer lateral partition (14) and a retaining member (8) having an elastically deformable part (9) and a retaining head (10), the two housings (7) each having a first end and a second end, the first ends being proximal and the second ends being distal, the elastically deformable part being formed at the distal end in the continuation of the outer lateral partition (14),
**characterized in that** said first connecting piece (6) has at least one stop (26) intended to come into contact with at least one lateral face of the base (15), and a separating partition (23) at the common proximal end of each housing (7).

2. Crate according to the preceding claim, **characterized in that** said stop (26) is fastened to said at least one lateral face of the base (15) by means of stems that penetrate into said at least one lateral face, so as to allow the lateral wall to be held in place with respect to the base (15) of the crate (1).

3. Crate according to either of the preceding claims, **characterized in that** the retaining head (10) has a first face (11) intended to face a horizontal cross-member upper or lower edge, and a second face (12) that is in an oblique plane with respect to a bottom (13) of the housing (7) and has an interface with said first face (11) such that, in an assembled configuration of said crate (1), for each lateral wall of said pair of adjacent lateral walls (2c, 2d), one of the lower and upper edges (5a, 5b) of the corresponding first horizontal cross member at least in part faces, and is preferably in contact with, the bottom (13) of the corresponding housing of the first connecting piece (6), and the other of the lower and upper edges (5a, 5b) of the corresponding first horizontal cross member at least in part faces, and is preferably in contact with, the corresponding retaining head (10) of the first connecting piece (6).

4. Crate according to one of the preceding claims, **characterized in that** said first connecting piece (6) forms the interface with the base (15) of the crate, each first horizontal cross member (4a) being a lower cross member, and **in that** it has a second connecting piece (16) having, for each lateral wall of said pair of adjacent lateral walls (2c, 2d), a housing (17) for receiving a part of the corresponding second horizontal cross member, forming an upper horizontal cross member, and a retaining member (18) having an elastically deformable part (19) and a retaining head (20), and **in that**, in the assembled configuration of said crate (1), for each lateral wall of said pair of adjacent lateral walls (2c, 2d), one of the lower and upper edges of the second horizontal cross member of the lateral wall in question at least in part faces, and is preferably in contact with, a bottom (21) of the corresponding housing (17) of the second connecting piece (16), and the other of the lower and upper edges of the second horizontal cross member of the lateral wall in question at least in part faces, and is preferably in contact with, the retaining head (20) of the second connecting piece (16).

5. Crate according to Claim 4, **characterized in that** it has a plurality of pairs of adjacent lateral walls (2a, 2b, 2c, 2d), each pair cooperating with a corresponding first connecting piece (6) and a corresponding second connecting piece (16).

6. Crate according to either of Claims 4 and 5, **characterized in that** the second connecting piece (16) has a different shape from the first connecting piece (6) .

7. Crate according to one of Claims 4 to 6, **characterized in that** each housing (17) of the second connecting piece (16) has two lateral internal faces (22a, 22b) disposed opposite one another, the spacing (E1) between which corresponds substantially to the thickness of the second horizontal cross member housed in said housing (17).

8. Crate according to the preceding claim, **characterized in that** each housing (17) of the second connecting piece (16) has an additional internal face (22c), the spacing (E2) of which from one of the two lateral internal faces (22a) makes it possible to house a part of the corresponding second horizontal cross member and a part of a vertical upright mounted on said corresponding second horizontal cross member.

9. Connecting piece (6) intended to be arranged in a lower part of a crate having two housings (7) that extend in different directions in order to cooperate with two adjacent lateral walls and a base of the crate, each housing being designed to receive a corresponding lateral-wall horizontal cross member of said crate to which said connecting piece is able to be joined, said piece having, at each housing (7), an outer lateral partition (14) and a retaining member (8) provided with an elastically deformable part (9) and a retaining head (10), said connecting piece having a base plate provided with an upper face at which the two housings that each have a first end and a second end are situated, the first ends being proximal and the second ends being distal, the elastically deformable part (9) being formed at the distal end of each housing (7) in the continuation of the outer lateral partition (14), and with a lower face, **characterized in that** said connecting piece (6) has two stops (26) that extend from the lower face and lie in different planes, said two stops (26) being intended to come into contact with two adjacent lateral faces of the base of the crate, and **in that** the proximal end of each housing (7) is separated from the other housing (7) by a separating partition (23).

10. Connecting piece (6) according to the preceding claim, **characterized in that** the retaining head (10) has a first face (11) intended to face a horizontal cross-member edge, and a second face (12) that is in an oblique plane with respect to a bottom of the housing (7) and has an interface with said first face (11), delimiting a penetrating form that is thus configured so as to rub along the lateral wall during the insertion of the lateral wall into the housing (7) in order to allow the deformation of said elastically deformable part (9).

11. Piece (6) according to either of Claims 9 and 10, **characterized in that** it is made of plastics material.

12. Method for packaging goods, comprising the steps of:
- providing a plurality of lateral walls (2a, 2b, 2c, 2d), each provided with a first horizontal cross member (4a) and a second horizontal cross member (4b), each provided with an upper edge (5a) and a lower edge (5b) that at least locally define an overall height (H) of said first and said second horizontal cross member, respectively,
- providing a base (15) having a plurality of first connecting pieces (6) that form the interface between a pair of adjacent lateral walls (2c, 2d) of the plurality of lateral walls, each first connecting piece (6) being provided, for each lateral wall of said pair of adjacent lateral walls (2c, 2d), with a housing (7) for receiving a part of the corresponding first horizontal cross member, and having, at each housing (7), an outer lateral partition (14), the two housings (7) each having a first end and a second end, the first ends being proximal and the second ends being distal, each connecting piece (6) being provided with a separating partition (23) at the proximal end common to two housings, and with a retaining member (8) having an elastically deformable part (9) formed at the distal end in the continuation of the outer lateral partition (14) and a retaining head (10), at least a first connecting piece (6) having at least one stop (26) that comes into contact with at least one lateral face of the base (15) so as to allow the lateral wall to be held in place with respect to the base (15),
- pressing a pair of adjacent lateral walls (2c, 2d) of the plurality of lateral walls into one of the connecting pieces (6),
- disposing the goods on the base (15),
- pressing the other lateral walls (2a, 2b) into the other connecting pieces (6) so as to produce a crate (1) for packaging said goods.

13. Packaging method according to the preceding claim, wherein said stop (26) is fastened in advance to at least one lateral face of the base (15) by means of stems that penetrate into at least one lateral face.

14. Method according to either of Claims 12 and 13, comprising a step of pressing a second connecting piece (16) onto at least one pair of adjacent lateral walls (2c, 2d) of the plurality of lateral walls.
